# EUROPÄISCHE PATENTSCHRIFT

(11) **EP 3 146 128 B1**
(45) Veröffentlichungstag und Bekanntmachung des Hinweises auf die Patenterteilung: **03.10.2018**
(21) Anmeldenummer: 15733331.1
(22) Anmeldetag: 14.04.2015
(51) Int. Cl.: E04G 21/32

(54) **UNTERBAUGERÜSTEINHEIT, UNTERBAUGERÜSTSYSTEM UND VERFAHREN ZUM AUFBAU BZW. ABBAU EINER UNTERBAUGERÜSTEINHEIT**
SUBFRAME UNIT, SUBFRAME SYSTEM, AND METHOD FOR ASSEMBLING AND DISSEMBLING A SUBFRAME UNIT
UNITÉ DE BASE D'ÉCHAFAUDAGE, SYSTÈME DE BASE D'ÉCHAFAUDAGE, ET PROCÉDÉ DE CONSTRUCTION OU DE DÉMONTAGE D'UNE TELLE UNITÉ

(30) Priorität: 14.04.2014 DE 102014005691
(43) Veröffentlichungstag der Anmeldung: 29.03.2017
(73) Patentinhaber: Flint, Lars, 20457 Hamburg (DE)
(72) Erfinder: Flint, Lars, 20457 Hamburg (DE)
(86) Internationale Anmeldenummer: PCT/DE2015/000197
(87) Internationale Veröffentlichungsnummer: WO 2015/158324

(56) Entgegenhaltungen:
- WO-A2-2013/119189
- AU-B2- 578 176
- DE-A1- 10 200 344
- DE-C1- 10 128 002
- DE-U1- 8 424 814
- FR-A1- 2 608 251
- GB-A- 2 465 448
- US-A- 3 207 261

## Beschreibung

Die Erfindung betrifft eine Unterbaugerüsteinheit entsprechend dem Oberbegriff des Anspruchs 1 und ein Unterbaugerüstsystem entsprechend dem Oberbegriff des Anspruchs 11 sowie ein Verfahren zum Aufbau einer Unterbaugerüsteinheit nach Anspruch 13 und ein Verfahren zum Abbau einer Unterbaugerüsteinheit nach Anspruch 14.

Aus dem Dokument DE 37 06 335 A1 ist ein Gestell bzw. eine Unterbaugerüsteinheit bekannt, welche eine Plattform und wenigstens drei Tragsäulen umfasst, wobei die Plattform eine Oberseite, eine Unterseite und Aufnahmen umfasst, wobei die Aufnahmen als Durchgangsführungen ausgebildet sind, welche die Plattform von der Oberseite zu der Unterseite durchlaufen, wobei jeweils eine Aufnahme und eine Tragsäule derart aufeinander angepasst sind, dass die Tragsäule mit ihrem Bein von der Oberseite der Plattform in die Aufnahme einschiebbar ist und durch die Plattform hindurch an deren Unterseite ausschiebbar ist.

Weiterhin ist aus dem Dokument FR 2 608 251 A1 eine Unterbaugerüsteinheit entsprechend dem Oberbegriff des Anspruchs 1 bekannt.

Aufgabe der Erfindung ist es, eine Unterbaugerüsteinheit bzw. ein Unterbaugerüstsystem zu schaffen, die bzw. das unter der Plattform befindliche Personen optimal schützt und die bzw. das mit Maschinenunterstützung einfach aufbaubar ist. Weiterhin ist es Aufgabe der Erfindung ein Verfahren zum Aufbau einer Unterbaugerüsteinheit sowie ein Verfahren zum Abbau einer Unterbaugerüsteinheit vorzuschlagen, mit welchem große und schwere Unterbaugerüsteinheiten schnell und einfach maschinenunterstützt aufgebaut, abgebaut und versetzt bzw. positionieren werden können.

Diese Aufgabe wird durch eine Unterbaugerüsteinheit bzw. ein Unterbaugerüstsystem mit den Merkmalen des Anspruchs 1 bzw. 11 bzw. durch ein Verfahren mit den Merkmalen des Anspruchs 13 bzw. des Anspruchs 14 gelöst.

Bei der erfindungsgemäßen Unterbaugerüsteinheit umfasst jede Tragsäule ein Bein und einen Kopf, wobei die Tragsäulen mit ihrem Kopf mit den Aufnahmen paarweise kuppelbar sind, wobei die Tragsäule durch die Plattform hindurch an deren Unterseite ausschiebbar ist bis der Kopf der Tragsäule im Bereich der Aufnahme in einer Kupplungsstellung liegt, wobei die Unterbaugerüsteinheit Verriegelungsmittel umfasst, durch welche der Kopf der Tragsäule in der Kupplungsstellung der Tragsäule mit der Plattform derart verriegelbar ist, dass die Tragsäule unverschiebbar an der Plattform gehalten ist, wobei die Plattform einen Grundkörper umfasst und wobei der Grundkörper als Wanne mit einem umlaufenden Rand derart ausgebildet ist, dass bei Arbeiten an einer Fassade, zum Beispiel bei einem Reinigen der Fassade mit einer Flüssigkeit, die ablaufende Flüssigkeit mittels der flüssigkeitsdichten Wanne aufgefangen und gezielt abgeleitet werden kann. Dadurch dass die Plattform einen Grundkörper umfasst, welcher als Wanne ausgebildet ist, sind unter der Plattform befindliche Personen nicht nur besser vor herabfallenden Gegenständen geschützt, welche in der Wanne aufgefangen werden, sondern sind auch zuverlässig vor flüssigen und zähflüssigen Medien, wie Waschwasser oder feuchtem Putz geschützt, welche ebenfalls und auch in größeren Mengen von der Wanne aufgefangen werden. Durch die Wanne und deren Fassungsvermögen ist insbesondere auch ein seitliches Herabtropfen von flüssigen und zähflüssigen Medien wirksam verhindert. Weiterhin lässt sich eine derartige Unterbaugerüsteinheit z.B. mit Hilfe eines Krans oder eines Gabelstaplers einfach und unkompliziert aufbauen, indem die Plattform auf einem Untergrund abgelegt wird, die Tragsäulen mit den unteren Enden ihrer Beine in die Aufnahmen der Plattform eingestellt werden und dann die Plattform mit dem Kran oder dem Gabelstapler derart angehoben wird, dass die Tragsäulen bedingt durch die Schwerkraft auf dem Untergrund stehen bleiben und die Plattform mit ihren Aufnahmen an den Beinen der Tragsäulen entlang gleitet bis die Köpfe der Tragsäulen an der Oberseite der Plattform anliegen und sich somit in einer Kupplungsstellung befinden, so dass anschließend ein Sichern der Tragsäulen an der Plattform unter Verwendung von Verriegelungsmitteln erfolgen kann. Eine derartige Montage einer Unterbaugerüsteinheit lässt sich problemlos durch zwei Arbeiter vornehmen, wobei der eine Arbeiter vorwiegend den Kran bzw. den Gabelstapler bedient und der andere Arbeiter vorwiegend die Tragsäulen in die Aufnahmen einsteckt und diese nach dem Anheben der Plattform an der Plattform sichert. Nach vollständigem Zusammenbau bzw. nach Sicherung der Tragsäulen in ihrer Kupplungsstellung kann die Unterbaugerüsteinheit dann mit Hilfe des Krans oder des Gabelstaplers an dem vorgesehenen Aufbauort platziert werden. Dadurch, dass der Grundkörper eine flüssigkeitsdichte Wanne umfasst, werden umständliche Abdichtarbeiten, welche das Verlegen und Befestigen von Folien umfassen, vermieden. Weiterhin wird auch die Gefahr einer Ausbildung von Leckstellen durch durchstoßene oder reißende Folienabschnitte drastisch reduziert, so dass die Unterbaugerüsteinheit einen zuverlässigen Schutz für Passanten bietet. Eine Ausbildung des Grundkörpers als Wanne bringt auch den Vorteil mit sich, dass der Grundkörper während der Lagerung und während des Transports als Aufbewahrungsbehältnis für weitere Bestandteile der Unterbaugerüsteinheit Verwendung finden kann. Insbesondere ist es vorgesehen, die Tragsäulen beim Transport und bei der Lagerung in die Wanne einzulegen. Eine Ausbildung des Grundkörpers als Wanne bringt weiterhin den Vorteil mit sich, dass bei Arbeiten an der Fassade, zum Beispiel einem Reinigen der Fassade mit einer Flüssigkeit, die ablaufende Flüssigkeit mittels der Wanne aufgefangen und gezielt abgeleitet werden kann. Ein gezieltes Ableiten erfolgt hierbei durch ein Absaugen der Wanne und/oder ein Ausschöpfen der Wanne und/oder mittels eines Abflusses, welchen der Grundkörper umfasst und an welchen ein Abflussschlauch oder ein Abflussrohr anschließbar ist.

Erfindungsgemäß steht der Kopf mit einem Kopfoberteil quer zu einer Längsachse der Tragsäule seitlich über eine Mantelfläche des Beins über, wobei die Tragsäule in der Kupplungsstellung derart weit in die Aufnahme eingeschoben ist, dass ihr Kopf mit einer Unterseite seines Kopfoberteils an der Plattform anliegt und ein weiteres Einschieben in die Einschieberichtung blockiert, wobei die Tragsäule und die Plattform in der Kupplungsstellung der Tragsäule durch das Verriegelungsmittel derart verbindbar sind, dass die Plattform zwischen dem Kopf und dem Verriegelungsmittel unverschiebbar gehalten ist. Hierdurch ist eine zuverlässige und belastbare Verbindung zwischen der Plattform und den Tragsäulen sicher gestellt. Hierbei ist die Verbindung zwischen den Tragsäulen und der Plattform jeweils so ausgeführt, dass die Unterbaugerüsteinheit unter Vermeidung einer Anordnung von einer oder mehreren Querstreben, welche die Tragsäulen unterhalb der Plattform verbinden, sicher steht.
Es ist weiterhin vorgesehen, die Plattform mit wenigstens drei Ankermittel auszustatten, welche mit einem Geschirr eines Krans kuppelbar sind, wobei die Ankermittel insbesondere als Ösen oder Haken oder Schlingen oder Bohrungen ausgebildet sind und insbesondere derart angeordnet sind, dass ein mit den Ankermitteln verbundenes Geschirr seitlich versetzt zu gedachten Verlängerungen von Längsachsen der Aufnahmen aufgespannt ist. Hierdurch ist sichergestellt, dass die Tragsäulen beim Anheben der Plattform ungehindert von dem Geschirr in die Aufnahmen einfahren können. Weiterhin ist es vorgesehen, dass wenigstens zwei der Ankermittel und insbesondere alle Ankermittel innerhalb eines die Aufnahmen der Plattform verbindenden Streckenzugs liegen. So können die Tragsäulen in die Plattform eingesetzt werden, ohne dass das Geschirr hierbei einen Arbeitsraum, welcher benötigt wird, durchläuft und hierdurch eine Handhabung der Tragsäulen vor dem Einsetzen behindert.

Es ist auch vorgesehen, dass die Aufnahmen im Bereich des Randes der Wanne angeordnet sind und dass die Ankermittel insbesondere an einer Innenseite des Randes angeordnet sind. Durch eine Anordnung der Aufnahmen im Bereich eines Randes der Wanne ist es konstruktiv einfach möglich, die Tragsäulen zuverlässig in der Plattform zu führen, so dass diese beim Durchschieben nicht verkanten und so dass diese mit ihren Köpfen in den Aufnahmen zuverlässig befestigbar sind. Durch eine Anordnung der Ankermittel an einer Innenseite des Randes der Wanne ist auf einfache Weise sichergestellt, dass ein mit der Plattform verbundenes Geschirr das Einschieben der Tragsäulen nicht behindert.

Weiterhin ist es vorgesehen, dass die Plattform den Grundkörper und Kupplungsmittel umfasst, hierbei ist es vorgesehen die Kupplungsmittel an der Oberseite des Grundkörpers derart anzuordnen, dass Vertikalrahmen eines Oberbaugerüstsystems, welches auf der Unterbaugerüsteinheit aufgebaut werden soll, mit den Kupplungsmitteln derart verbunden werden, dass ein mehrere Gerüstfelder umfassendes Oberbaugerüst auf der Plattform der Unterbaugerüsteinheit errichtbar ist. Hierdurch bildet die Unterbaugerüsteinheit eine Schnittstelle zur einfachen und gegen ein Verschieben gesicherten Montage von Vertikalrahmen eines Oberbaugerüsts.

Hinsichtlich der Kupplungsmittel ist es weiterhin vorgesehen, dass diese einzeln oder gemeinsam aus einer ersten Stellung in wenigstens eine weitere Stellung gegenüber dem Grundkörper verschiebbar sind und insbesondere an dem Grundkörper verriegelbar sind. Hierdurch lässt sich ein Oberbaugerüst in seiner Stellung auf der Unterbaugerüsteinheit individuell positionieren und so an eine Vielzahl von Anforderungen, welche z.B. durch die Fassade eines einzurüstenden Bauwerks vorgegebenen sind, anpassen.

Zur zuverlässigen und einfachen Verbindung eines Oberbaugerüsts mit der Unterbaugerüsteinheit ist es vorgesehen, entweder die Kupplungsmittel mit Steckaufnahmen auszustatten, in welche Vertikalrahmen des Oberbaugerüstsystems einstellbar sind, oder mit anderen Sicherungs- und/oder Einstellmitteln auszustatten, mit welchen Stellfüße der Vertikalrahmen des Oberbaugerüstsystems an der Unterbaugerüsteinheit fixierbar und/oder positionierbar sind. Hierdurch ist ein zuverlässiger Zusammenhalt zwischen dem Oberbaugerüstsystem und der Unterbaugerüsteinheit sicher gestellt.

Es ist auch vorgesehen, die Tragsäulen teleskopierbar auszubilden und diese am unteren Ende ihrer Beine jeweils mit einem Fuß auszustatten, welcher insbesondere abnehmbar ist. Durch die Teleskopierbarkeit und die Demontierbarkeit des Fußes lassen sich die Packmaße der Tragsäulen gering halten, so dass sich diese einfach und insbesondere in einem als Wanne ausgebildeten Grundkörper einer Plattform verstauen lassen. Hierbei ist der Fuß mit der Tragsäule insbesondere über eine Gewindestange verbunden, so dass eine stufenlose Höhenverstellbarkeit gewährleistet ist. Insbesondere ist es auch vorgesehen, für unterschiedliche Aufbausituationen unterschiedlich ausgebildete Füße zur Verfügung zu stellen.

Weiterhin ist es vorgesehen, die Plattform mit Haltemitteln auszustatten, an welchen die Tragsäulen für den Transport bzw. die Lagerung der Unterbaugerüsteinheit befestigbar sind, wobei die Haltemittel bei einer Ausführung des Grundkörpers der Plattform als Wanne insbesondere auf einem Wannenboden angeordnet sind, derart dass die Tragsäulen in einer Transportstellung vollständig in einem Volumen der Wanne aufgenommen werden. Hierdurch ist es möglich, das Transportvolumen für die Unterbaugerüsteinheit auf das Gesamtvolumen des Grundkörpers zu reduzieren.

Es ist auch vorgesehen, die Plattform an wenigstens einer Längsseite mit einer oder mehreren Aussparungen auszustatten, in welche eine Gabel eines Hubstaplers einschiebbar ist, wobei die Aussparungen derart ausgebildet sind, dass die Gabel insbesondere unter Vermeidung der Ausübung eines auf die Plattform wirkenden Kippmoments einschiebbar ist. Hierdurch ist es möglich, die einzelne Unterbaugerüsteinheit mit Hilfe eines Gabelstaplers aufzubauen und abzubauen, so dass auf den Einsatz eines Krans verzichtet werden kann bzw. so dass alternativ je nach Verfügbarkeit ein Kran oder ein Hubstapler zum Aufbau bzw. Abbau eingesetzt werden kann.

Weiterhin ist es vorgesehen, dass das Verriegelungsmittel das Bein der Tragsäule durchläuft und an der Plattform anliegt, wobei das Verriegelungsmittel und insbesondere ein Bolzen des Verriegelungsmittels insbesondere beidseitig der Tragsäule an der Plattform anliegt. Durch eine derartige Ausführung ist es möglich, die Unterbaugerüsteinheit auch für große Lasten auszulegen. Hierzu dient insbesondere die Ausführung, bei welcher die Plattform beidseitig der Tragsäule an dem Verriegelungsmittel anliegt bzw. auf dem Verriegelungsmittel aufliegt. Weiterhin ermöglicht es eine derartige Verbindung von Tragsäule und Plattform, dass die Verriegelungen schnell und unkompliziert durch eine Sichtkontrolle überprüfbar sind. Grundsätzlich ist es auch vorgesehen, dass das Kopfunterteil jeder Tragsäule über eine Länge von wenigstens 10 cm und insbesondere wenigstens 15 cm in der als Durchgangsführung ausgebildeten Aufnahme an der Plattform geführt ist. Hierbei sind das Kopfunterteil und die Durchgangsführung derart aufeinander angepasst, dass die Tragsäule auch bei seitlich auf die Unterbaugerüsteinheit wirkenden Kräften in ihrer 90°-Stellung zu der Plattform gehalten ist.

Weiterhin ist ein Unterbaugerüstsystem vorgesehen, welches wenigstens zwei Unterbaugerüsteinheiten nach wenigstens einem der Ansprüche 1 bis 10 umfasst. Durch ein derartiges Unterbaugerüstsystem lassen sich auch größere Gebäude derart einrüsten, dass das Erdgeschoss des Gebäudes durch eine Vielzahl von Unterbaugerüsteinheiten des Unterbaugerüstsystems umgeben ist und dass eine weiter gehende Einrüstung des Gebäudes durch ein auf dem Unterbaugerüstsystem aufbauendes Oberbaugerüstsystem möglich ist.

Hinsichtlich des Unterbaugerüstsystems ist es weiterhin vorgesehen, das Unterbaugerüstsystem mit wenigstens einem Klammermittel auszustatten, wobei das Klammermittel zwei benachbarte Unterbaugerüsteinheiten verbindet und wobei das Klammermittel insbesondere derart ausgebildet ist, dass dieses wenigstens einen Kopf der Tragsäulen der ersten Unterbaugerüsteinheit mit wenigstens einem Kopf der Tragsäulen der zweiten, benachbarten Unterbaugerüsteinheit verbindet und hierzu insbesondere wenigstens eine Brücke und wenigstens zwei Stifte umfasst, wobei die Stifte durch die Brücke in einer vorgegebenen Anordnung gehalten werden und wobei die Stifte in die Köpfe der Tragsäulen einsteckbar sind und die Unterbaugerüsteinheiten durch die Klammern zueinander positioniert werden. Hierdurch lassen sich die einzelnen Unterbaugerüsteinheiten des Unterbaugerüstsystems schnell und einfach zu einer Einheit verbinden. Dies erhöht insbesondere die Standsicherheit des Unterbaugerüsts.

Ein erfindungsgemäßes Verfahren zum Aufbau einer Unterbaugerüsteinheit , welche eine Plattform und Tragsäulen umfasst und insbesondere nach wenigstens einem der Ansprüche 1 bis 11 ausgebildet ist, umfasst die Schritte:
- Ablegen der Plattform auf einem Untergrund,
- Einstellen bzw. Einsetzen der Tragsäulen in Aufnahmen, die an der Plattform ausgebildet sind, wobei dies derart erfolgt, dass die Tragsäulen hierbei mit den unteren Enden ihrer Beine auf dem Untergrund zu stehen kommen,
- Anheben der Plattform mit Maschinenhilfe, insbesondere eines Krans oder eines Gabelstaplers, wobei das Anheben derart erfolgt, dass die Plattform hierbei mit ihren Aufnahmen an den still stehenden Beinen der Tragsäulen entlang gleitet bis die Köpfe der Tragsäulen soweit in den Aufnahmen aufgenommen sind, dass die Tragsäulen mit der Plattform angehoben werden und ihren Kontakt zu dem Untergrund verlieren,
- im schwebenden Zustand der Unterbaugerüsteinheit Festlegen und Sichern der Tragsäulen an der Plattform durch Verriegelungsmittel,
- insbesondere Längeneinstellung der Tragsäulen und/oder insbesondere Montieren von Füßen an den Beinen der Tragsäulen und
- Absetzen der Plattform auf dem Untergrund, derart, dass diese mit den Tragsäulen auf dem Untergrund zu stehen kommt.
Ein derartiges Verfahren erlaubt mit Maschinenunterstützung, z.B. eines Krans oder eines Gabelstaplers, den schnellen und einfachen Aufbau von Unterbaugerüsteinheiten, bei welchen die Plattform beispielsweise eine Fläche von wenigstens 6 Quadratmetern aufweist. Hierbei ist es besonders vorteilhaft, dass die den Aufbau unterstützende Maschine die montierte Unterbaugerüsteinheit auch gleich in die gewünschte Position bringen kann und insbesondere auch zuvor Einzelteile der Unterbaugerüsteinheit von einem Transportfahrzeug abladen kann.

Ein erfindungsgemäßes Verfahren zum Abbau einer Unterbaugerüsteinheit, welche eine Plattform und Tragsäulen umfasst und insbesondere nach wenigstens einem der Ansprüche 1 bis 11 ausgebildet ist, umfasst die Schritte:
- maschinenunterstütztes Abheben der Unterbaugerüsteinheit an der Plattform von einem Untergrund, wobei das Abheben derart erfolgt, dass auch die Tragsäulen von dem Untergrund abgehoben sind,
- insbesondere Längeneinstellung der Tragsäulen und/oder insbesondere Demontage von Füßen von den Beinen der Tragsäulen und
- Lösen von Verriegelungsmitteln, welche die Tragsäulen an der Plattform festlegen und sichern,
- maschinenunterstütztes Absenken der Plattform auf den Untergrund, wobei das Absenken derart erfolgt, dass sich die Tragsäulen zunächst mit ihren Beinen auf dem Untergrund abstützen und derart fortgesetzt wird, dass die Plattform dann beim weiteren Absenken mit Aufnahmen, in denen die Tragsäulen geführt sind, an den Beinen der Tragsäulen entlang gleitet bis die Plattform auf dem Untergrund zu liegen kommt und
- schließlich Herausziehen der auf dem Untergrund stehenden Tragsäulen aus den Aufnahmen der auf dem Untergrund liegenden Plattform.
Ein derartiges Verfahren erlaubt es, mit Maschinenunterstützung, z.B. eines Krans oder eines Gabelstaplers, Unterbaugerüsteinheiten, bei welchen die Plattform beispielsweise eine Fläche von wenigstens 6 Quadratmetern aufweist, schnell und einfach abzubauen. Hierbei ist es besonders vorteilhaft, dass die den Abbau unterstützende Maschine genutzt werden kann, um die Unterbaugerüsteinheit an einen Ort zur Demontage zu bringen und auch gleich genutzt werden kann, um Einzelteile der Unterbaugerüsteinheit auf ein Transportfahrzeug zu verladen.

Es ist insbesondere auch vorgesehen, die Plattform hinsichtlich ihrer Länge und ihrer Breite derart zu dimensionieren, dass diese den Außen- oder Innenmaßen eines Normcontainers wie beispielsweise eines 20-Fuß-Containers oder eines 40-Fuß-Containers oder eines 45-Fuß-HC-Containers oder eines 45-Fuß-PW-Containers oder eines 53-Fuß-HC-Containers entsprechen und somit eine Fläche von insbesondere wenigstens 10 Quadratmetern aufweisen.

Ausführungsbeispiele der Erfindung sind in den Zeichnungen dargestellt und werden im Folgenden näher beschrieben.

Es zeigen
Figur 1: eine Seitenansicht einer ersten Ausführungsvariante einer Unterbaugerüsteinheit;
Figur 2: eine Draufsicht auf einen Grundkörper einer Plattform der in der Figur 1 gezeigten Unterbaugerüsteinheit;
Figur 3: eine Draufsicht auf eine Ausführungsvariante einer Plattform, wobei die Plattform einen Grundkörper und Kupplungsmittel umfasst;
Figur 4: eine Seitenansicht der in der Figur 3 gezeigten Plattform;
Figur 5: eine Draufsicht auf eine dritte Ausführungsvariante eines Grundkörpers, wobei der Grundkörper als Wanne ausgebildet ist, in deren Aufnahmeraum Tragsäulen, Füße und Kupplungsmittel aufgenommen sind;
Figur 6a bis 6h: den Ablauf beim Aufbau eines Unterbaugerüsts;
Figur 7: ein aus drei Unterbaugerüsteinheiten bestehendes Unterbaugerüst mit einem darauf aufgebauten Oberbaugerüst;
Figur 8a, 8b: eine Seitenansicht auf die Darstellung der Figur 7 und eine modifizierte Seitenansicht auf die Darstellung der Figur 7 und
Figur 9: eine Draufsicht auf die Darstellung der Figur 7.

In der Figur 1 ist eine erste Ausführungsvariante einer Unterbaugerüsteinheit 1 in Seitenansicht dargestellt. Die Unterbaugerüsteinheit 1 umfasst eine Plattform 2 und vier Tragsäulen 3 bis 6, wobei die Tragsäulen 3, 4 die Tragsäulen 5, 6 in der Darstellung der Figur 1 verdecken. Die Plattform 2 umfasst eine Oberseite 7, eine Unterseite 8 und vier Aufnahmen 9 bis 12, wobei die Aufnahmen 9, 10 die Aufnahmen 11, 12 in der Darstellung der Figur 1 verdecken.

Jede Tragsäule 3 bis 6 umfasst ein Bein 3a bis 6a, einen Kopf 3b bis 6b und einen Fuß 3c bis 6c. Alle Tragsäulen 3 bis 6 sind paarweise mit den Aufnahmen 9 bis 12 verbindbar. Die Aufnahmen 9 bis 12 sind als Durchgangsführungen 9a bis 12a ausgebildet, welche die Plattform 2 von ihrer Oberseite 7 zu ihrer Unterseite 8 senkrecht durchlaufen. Hierbei sind jeweils eine Aufnahme 9 bis 12 und eine Tragsäule 3 bis 6 derart aufeinander angepasst, dass die Tragsäule 3 bis 6 mit ihrem Bein 3a bis 6a von der Oberseite 7 der Plattform 2 in die Aufnahme 9 bis 12 einschiebbar ist und durch die Plattform 2 hindurch an deren Unterseite 8 ausschiebbar ist bis der Kopf 3b bis 6b der Tragsäule 3 bis 6 im Bereich der Aufnahme 9 bis 12 in einer Kupplungsstellung K liegt. Hierbei weist jeder Kopf 3b bis 6b an einem Kopfoberteil KOT3b bis KOT6b jeweils eine Unterseite U3b bis U6b auf, mit welcher dieser in der in der Figur 1 gezeigten Kupplungsstellung K an der Oberseite 7 der Plattform 2 anliegt. Jeder Kopf 3b bis 6b ist derart ausgebildet, dass dieser mit seinem Kopfoberteil KOT3b bis KOT6b über eine Mantelfläche M3a bis M6a des Beins 3a bis 6a der Tragsäule 3 bis 6 umlaufend quer bzw. radial zu einer Längsachse L3 bis L6 der Tragsäule 3 bis 6 übersteht. Hierbei steht der Kopf 3b bis 6b mit seinem Kopfoberteil KOT3b bis KOT6b radial umlaufend über die Mantelfläche M3a bis M6a der Tragsäule 3 bis 6 über und verhindert, dass die Tragsäule 3 bis 6 in eine Einschieberichtung ER weiter in die Plattform 2 einschiebbar bzw. durch die Plattform 2 durchschiebbar ist.

Gemäß einer nicht dargestellten Ausführungsvariante ist es auch vorgesehen, die Unterseite des Kopfoberteils konusförmig auszubilden und die Oberseite der Plattform derart auszubilden, dass diese im Bereich der Aufnahmen einen entsprechenden, konusförmigen Abschnitt bildet. Somit kommen in der Kupplungsstellung die konusförmige Unterseite des Kopfoberteils und der konusförmige Abschnitt der Aufnahme aneinander zur Anlage. Hierdurch erfolgt dann bei angepasster Ausbildung der Formen automatisch auch eine Zentrierung der Tragsäule an der Plattform.

Grundsätzlich sind die Unterseite des Kopfoberteils des Kopfes der Tragsäule und die Oberseite der Plattform derart aufeinander angepasst, dass die Unterseite des Kopfoberteils an der Oberseite der Plattform in der Kupplungsstellung mit flächigem Kontakt anliegt, so dass ein weiteres Durchschieben der Tragsäule durch die Aufnahme durch das an der Plattform anliegende Kopfoberteil verhindert ist.

Zur Sicherung der in der Figur 1 gezeigten Kupplungsstellungen K umfasst die Unterbaugerüsteinheit 1 Verriegelungsmittel 13 bis 16, durch welche die Tragsäule 3 bis 6 in ihrer Kupplungsstellung K mit der Plattform 2 an einem unter der Plattform 2 herausragenden Kopfunterteil KUT3b bis KUT6b, welches in das Bein 3a bis 6a übergeht, derart verriegelbar ist, dass die Tragsäule 3 bis 6 zwischen durch die Kopfoberteile KOT3b bis KOT6b gebildeten Kopfplatten K3b bis K6b der Köpfe 3b bis 6b und den Verriegelungsmitteln 13 bis 16 unverschiebbar an der Plattform 2 fixiert ist. Das Verriegelungsmittel 13 bis 16 umfasst jeweils einen Bolzen 13a bis 16a, welcher in eine Durchgangsbohrung 3d bis 6d einsteckbar ist, wobei die Durchgangsbohrung 3c bis 6c in einem Übergangsbereich angeordnet ist, in welchem die Tragsäule 3 bis 6 von ihrem Kopf 3b bis 6b in ihr Bein 3a bis 6a übergeht. Hierbei liegt die Plattform 2 mit ihrer Unterseite 8 an dem Verriegelungsmittel 13 bis 16 an. Hierdurch ist die Plattform 2 zwischen den Kopfplatten K3b bis K6b und den Verriegelungsmittel 13 bis 16 fixiert, so dass die Tragsäulen 3 bis 6 relativ zu der Plattform 2 weder in die Einschieberichtung ER noch entgegen der Einschieberichtung ER bewegt werden können. Zur Stabilität der Unterbaugerüsteinheit 1 trägt weiter bei, dass die Tragsäulen 3 bis 6 mit ihren Kopfunterteilen KUT3b bis KUT6b über eine Führungslänge FL, welche wenigstens 10 cm und insbesondere wenigstens 15 cm beträgt, in den als Durchgangsführungen 9a bis 12a ausgebildeten Aufnahmen 9 bis 12 der Plattform 3 geführt sind. Hierbei sind die Durchgangsführungen 9a bis 12a und die Kopfunterteile KUT3b bis KUT6b so aufeinander angepasst, dass die Kopfunterteile KUT3b bis KUT6b sicher und dennoch leichtgängig geführt sind. Die Bolzen 13a bis 16a umfassen jeweils eine Durchgangsbohrung 13b bis 16b, in welche jeweils ein nicht dargestellter Sicherungsstift einsteckbar ist. An einem Grundkörper 2a der Plattform 2 sind vier Ankermittel 17 bis 20 angeordnet, an welche ein mit gestrichelten Linien angedeutetes Geschirr G eines nicht dargestellten Krans ankuppelbar ist. Die Ankermittel 17 bis 20 sind an der Plattform 2 derart angeordnet, dass das mit den Ankermitteln 17 bis 20 verbundene Geschirr G seitlich versetzt zu Längsachsen L9 bis L12 der Aufnahmen 9 bis 12 aufgespannt ist. Grundsätzlich sind die Ankermittel 17 bis 20 derart angeordnet, dass die Längsachse L9 bis L12 und das Geschirr G aneinander vorbei laufen.

Wie in den Figuren 6f bis 6h schematisch gezeigt ist es auch vorgesehen, dass das Verriegelungsmittel und insbesondere der Bolzen des Verriegelungsmittels beidseitig der Tragsäule an der Plattform und insbesondere an der Unterseite der Plattform anliegt.

In der Figur 2 ist der Grundkörper 2a der Plattform 2 in Draufsicht als Einzelteil dargestellt. In der Draufsicht sind die als Durchgangsbohrungen 13b bis 16b ausgeführten Aufnahmen 9 bis 12 erkennbar. Weiterhin ist in der Zusammenschau mit der Figur 1 erkennbar, dass der Grundkörper 2a als Wanne 21 ausgeführt ist. Die Wanne 21 umfasst einen umlaufenden Rand 22, wobei die Aufnahmen 9 bis 12 im Bereich des Randes 22 der Wanne 21 positioniert sind und wobei die Ankermittel 17 bis 20 an einer Innenseite 22a des Randes 22 in einem Aufnahmeraum 23 der Wanne 21 angeordnet sind.

In der Figur 3 ist in Draufsicht eine Ausführungsvariante einer Plattform 102 dargestellt, welche Bestandteil einer Unterbaugerüsteinheit 101 ist. Die Plattform 102 umfasst neben einem Grundkörper 102a, zwei Kupplungsmittel 102b und 102c. Der Grundkörper 102a umfasst zwei T-Nuten 124a und 124b, in welchen die beiden Kupplungsmittel 102b und 102c verschiebbar aufgenommen sind. Durch nicht dargestellte Spannmittel sind die beiden Kupplungsmittel 102b und 102c an dem Grundkörper 102a fixierbar. Die Kupplungsmittel 102b und 102c umfassen jeweils einen Träger 125 bzw. 126 und einen Schieber 127 bzw. 128. Hierbei ist der Schieber 127 bzw. 128 auf dem Träger 125 bzw. 126 quer zu einem Verlauf der T-Nuten 124a und 124b in y-Richtung bzw. y'-Richtung verfahrbar. Jeder Schieber 127 bzw. 128 weist Aufnahmemittel 129a, 129b bzw. 130a, 130b auf, in welche jeweils ein erster Vertikalrahmen 802 und ein zweiter Vertikalrahmen 803 eines Oberbaugerüstsystems 801 einstellbar ist. Durch eine Verschiebung der Träger 125, 126 in x-Richtung bzw. x'-Richtung und der Schieber 127, 128 in y-Richtung bzw. y'-Richtung lässt sich die Unterbaugerüsteinheit 1 derart einstellen, dass das auf den Vertikalrahmen 802, 803 aufbauende Oberbaugerüstsystem 801 auf eine Fassade 902 eines Gebäudes 901 entsprechend den Anforderungen ausrichtbar ist. Abhängig von den Abmessungen des Grundkörpers 102a ist es vorgesehen, dass die Plattform 102 auch drei oder vier Kupplungsmittel umfasst, so dass auf einer Unterbaugerüsteinheit mehr als ein Gerüstfeld GF801 des Oberbaugerüstsystems 801 abgestützt wird bzw. aufbaubar ist.

In der Figur 4 ist die aus der Figur 3 bekannte Plattform 102 in Seitenansicht gezeigt, wobei die Seitenansicht in Richtung des Pfeils IV ausgeführt ist und die Vertikalrahmen 802, 803 abgeschnitten dargestellt sind. In der Seitenansicht ist erkennbar, wie die Schieber 127, 128 in den Trägern 125, 126 geführt sind und wie die Träger 125, 126 in den T-Nuten 124a und 124b geführt sind. Wie bereits erwähnt sind die Träger 125, 126 an dem Grundkörper 102a festlegbar und sind die Schieber 127, 128 an den Trägern 125, 126 festlegbar, so dass die Vertikalrahmen 802 ,803 des Oberbaugerüstsystems 801 nach einem Fixieren unverschiebbar gegenüber der Unterbaugerüsteinheit 101 bzw. einem aus mehreren Unterbaugerüsteinheiten gebildeten Unterbaugerüst gehalten sind.

In der Figur 5 ist eine dritte Ausführungsvariante einer Unterbaugerüsteinheit 201 in Draufsicht gezeigt, wobei ein Grundkörper 202a einer Plattform 202 als Wanne 221 ausgeführt ist und wobei Tragsäulen 203 bis 206, Kupplungsmittel 202b, 202c und Füße 203c bis 206c für die Tragsäulen 203 bis 206 zum Transport in einen Aufnahmeraum 223 der Wanne 221 eingelegt sind. Zwischen Aufnahmen 209, 210 und 211, 212, welche in einem umlaufenden Rand 222 der Wanne 221 bzw. des Grundkörpers 202a ausgeführt sind, sind mit Linien T-Nuten 224a und 224b angedeutet, welche an dem Grundkörper 202a ausgebildet sind. In dieser Zusammenstellung bildet die Unterbaugerüsteinheit 201 eine kompakte Transporteinheit T201, wobei die Wanne 221 so bemessen ist, dass keine der erwähnten Bauteile über eine Oberseite 207 des Grundkörpers 202a hervorstehen. Die Plattform 202 bzw. der Grundkörper 202a umfasst Haltemittel HM1 bis HM6, welche in dem Aufnahmeraum 223 angeordnet sind. An diesen Haltemitteln HM1 bis HM6 sind die Tragsäulen 203 bis 206, die Kupplungsmittel 202b, 202c und die Füße 203c bis 206c für den Transport der Unterbaugerüsteinheit 201 befestigt. Hierbei sind die Haltemittel HM1 bis HM6 auf einem Wannenboden 223a des Aufnahmeraums 223 angeordnet und die erwähnten Bauteile sind in ihrer Transportstellung vollständig in einem Volumen V223 des Aufnahmeraums 223 der Wanne 221 aufgenommen.

Entsprechend ist es möglich - wie in der Figur 6a gezeigt - eine Vielzahl von Unterbaugerüsteinheiten 201, 201a, 201b in Form von Transporteinheiten T201 auf einer Ladefläche L eines Fahrzeugs F zu stapeln, so dass für den Transport eines aus mehreren Unterbaugerüsteinheiten 201 bestehenden Unterbaugerüstsystems UGS nur wenig Transportvolumen erforderlich ist und keine losen Einzelteile transportiert werden müssen, sondern die zur Figur 5 erwähnten Bauteile, welche jede Unterbaugerüsteinheit 201, 201a, 201b über ihren Grundkörper 202a hinaus umfasst, in dem Aufnahmeraum 223 des Grundkörpers 202a aufgenommen sind, wie dies im Detail in der Figur 5 gezeigt ist.

Gemäß einer nicht dargestellten Ausführungsvariante ist es vorgesehen, dass der Grundkörper auch wenigstens ein verschließbares Transportfach aufweist, in welchem Kleinteile wie Verriegelungsmittel und Sicherungsstifte aufnehmbar sind.

In den Figuren 6a bis 6h ist in Einzelschritten exemplarisch an der Unterbaugerüsteinheit 201 gezeigt wie auf dem Fahrzeug in Form von Transporteinheiten bereit liegende Unterbaugerüsteinheiten aufgebaut werden, um dann aus mehreren aufgebauten Unterbaugerüsteinheiten 201 des Unterbaugerüstsystems UGS ein Unterbaugerüst UBG (siehe beispielhafte Darstellungen der Figuren 7 bis 9) zu erstellen.

In der bereits erwähnten Figur 6a ist gezeigt wie die Unterbaugerüsteinheit 201 bzw. Transporteinheiten T201 mit Hilfe eines Autokrans AK des Fahrzeugs F von dessen Ladefläche L abgeladen wird. Hierzu ist der Grundkörper 202a über ein Geschirr G mit einem Haken HK des Autokrans AK verbunden. In der Figur 6a schwebt der Grundkörper 202a der Unterbaugerüsteinheit 201 mit seiner Unterseite 208 noch über einem Untergrund U. Das Geschirr G ist über aus der Figur 1 bekannte, nicht dargestellte Ankermittel des Grundkörpers 202a mit diesem lösbar verbunden.

In der Figur 6b liegt der Grundkörper 202a, in dessen Aufnahmeraum 223 sich die übrigen Bauteile der Unterbaugerüsteinheit 201 - wie in der Figur 5 gezeigt - befinden, mit seiner Unterseite 208 dann auf dem Untergrund U auf, wobei der Untergrund U zur Erhaltung der Übersichtlichkeit der Darstellungen leicht beabstandet zu der Unterseite 208 dargestellt ist.

In einem nicht näher dargestellten Zwischenschritt werden nun die Tragsäulen 203 bis 206 und Kupplungsmittel 202b, 202c aus dem Aufnahmeraum 223 entnommen und mit den unteren Enden ihrer Beine 203a bis 206a in die Aufnahmen 209 bis 212 eingesteckt bzw. auf dem Grundkörper 202a befestigt. Hierbei sind die in dem Grundkörper 202a ausgeführten Aufnahmen 209 bis 212 und die Tragsäulen 203 bis 206 so aufeinander ausgelegt, dass die Tragsäulen 203 bis 206 umkippsicher in dem Grundkörper 202a gehalten sind, sobald diese bei auf dem Untergrund U liegendem Grundkörper 202a in die Aufnahmen 209 bis 212 bis auf den Untergrund U eingesteckt sind. Dieser Zustand ist in der Figur 6c gezeigt.

In der Figur 6d ist nun dargestellt wie der Grundkörper 202a zusammen mit den darauf befestigten Kupplungsmitteln 202b und 202c von dem Autokran mittels des Geschirrs G angehoben wird und hierbei mit seinen Aufnahmen 209 bis 212 an den weiterhin auf dem Untergrund U stehenden Tragsäulen 203 bis 206 in Pfeilrichtung z nach oben gleitet. Umgekehrt betrachtet werden die Tragsäulen 203 bis 206 hierbei in eine Einschieberichtung ER (siehe Figur 6d) in die Aufnahmen 209 bis 212 der Plattform 202a eingeschoben.

Dieses Anheben des Grundkörpers 202a wird weiter fortgesetzt bis der Grundkörper 202a an Kopfplatten K203b bis K206b, welche Kopfoberteile KOT3b bis KOT6b der Köpfe 203b bis 206b der Tragsäulen 203 bis 206 bilden, anschlägt (siehe Figuren 6d und 6e) und nicht weiter in z-Richtung an diesen entlang gleiten kann.

Wie aus der Zusammenschau der Figuren 6e und 6f hervorgeht, wird der Grundkörper 202a mit dem Autokran mittels des Geschirrs G unter Mitnahme der Tragsäulen 203 bis 206 weiter in z-Richtung angehoben und hierbei vollständig von dem Untergrund U abgehoben. Sobald die Unterbaugerüsteinheit 201 (wie in der Figur 6f) von dem Untergrund U abgehoben ist, können die Tragsäulen 203 bis 206 durch Einschieben von Verriegelungsmitteln 213 bis 216 an dem Grundkörper 202a festgelegt und gesichert werden (siehe Figur 6f) und die Füße 203c bis 206c (siehe Figur 6g) montiert werden. Die Verriegelungsmittel 213 bis 216 sind nur schematisch dargestellt. Selbstverständlich liegen die Verriegelungsmittel 213 bis 216 an einer Unterseite der Plattform 202 an, so dass die Tragsäulen 203 bis 206 dann in alle Raumrichtungen verschiebesicher an der Plattform 202 gehalten sind. Gemäß einer nicht dargestellten Ausführungsvariante ist es auch vorgesehen, die Füße derart zu dimensionieren, dass diese bereits an den Beinen der Tragsäulen montiert sein können, wenn die Tragsäulen in die Aufnahmen der Plattform eingestellt werden. Weiterhin können bei schwebender Unterbaugerüsteinheit 201 die als Teleskopsäulen ausgebildeten Tragsäulen 203 bis 206 auf ihre gewünschten Längen eingestellt werden (siehe Figur 6g). Anschließend kann die Unterbaugerüsteinheit 201 - wie in der Figur 6h gezeigt - in ihrer vorgesehenen Dimensionierung von dem Autokran auf dem Untergrund U abgesetzt werden. In einem letzten Schritt wird dann die Unterbaugerüsteinheit 201 von dem Geschirr G entkoppelt. Vorzugsweise wird die Unterbaugerüsteinheit 201 vor dem Entkoppeln von dem Autokran schon an dem vorgesehenen Standort abgesetzt.

Der beschriebene Aufbau kann mit Hilfe eines Autokrans einfach von einem oder von zwei Arbeitern durchgeführt werden. Eine Demontage der Unterbaugerüsteinheit 201 wird in umgekehrter Reihenfolge durchgeführt.

In der Figur 7 ist nun in Seitenansicht das bereits erwähnte, aus den drei Unterbaugerüsteinheiten 201, 201a und 201b des Unterbaugerüstsystems UGS gebildete Unterbaugerüst UBG gezeigt, auf welchem ein Oberbaugerüst OBG aus einem Oberbaugerüstsystem 801 aufgebaut ist, welches sechs Vertikalrahmen 802 bis 807 und fünf Gerüstkonsolen 808 bis 812 umfasst. Hierbei sind die Kupplungsmittel 202b und 202c der einzelnen Unterbaugerüsteinheiten 201, 201a, 201b so zueinander ausgerichtet, dass das Oberbaugerüst OBG spannungsfrei in der gewünschten Position auf dem Unterbaugerüst UBG steht. Die Vertikalrahmen 802 bis 807 sind in Steckaufnahmen S1 bis S12 der Kupplungsmittel 202b und 202c aufgenommen.

Abweichend von dem in den Figuren 6a bis 6h dargestellten Grundkörper weist der in der Figur 7 dargestellte Grundkörper 202a der Unterbaugerüsteinheit 201 zur Erläuterung einer Ausführungsvariante an einer Längsseite 231 zwei Aussparungen 232 und 233 auf, in welche eine Gabel eines nicht dargestellten Hubstaplers einschiebbar ist. Hierdurch ist es möglich, die Unterbaugerüsteinheit 201 auch mit Hilfe eines Hubstaplers statt mit Hilfe eines Autokrans aufzubauen oder abzubauen und/oder zu versetzen.

Weiterhin umfasst das Unterbaugerüstsystem UGS Klammermittel, welche beispielhaft als Klammermittel 234, 235 und 236 dargestellt sind. Diese verbinden die Unterbaugerüsteinheiten 201b und 201a und 201a und 201 miteinander. Bezüglich der Klammermittel 234, 235 und 236 wird auch auf die Figur 9 verwiesen, in welcher die in der Figur 7 gezeigte Anordnung in einer geschnittenen Draufsicht entsprechend der Schnittlinie IX-IX gezeigt ist. Das Klammermittel 234 verbindet den Kopf 204b der Tragsäule 204 und den Kopf 206b der Tragsäule 206 der Unterbaugerüsteinheit 201 mit dem Kopf 203b der Tragsäule 203 und dem Kopf 205b der Tragsäule 205 der Unterbaugerüsteinheit 201a. Das Klammermittel 234 umfasst hierzu einen als Brücke 234a ausgebildeten Bügel und vier mit der Brücke 234a verbundene Stifte 234b bis 234e, welche parallel zueinander derart an der Brücke 234a befestigt sind, dass diese bei korrekter, benachbarter Aufstellung der Unterbaugerüsteinheiten 201 und 201a in Bohrungen B203b bis B206b der genannten Köpfe 203b bis 206b einschiebbar sind und die Unterbaugerüsteinheiten 201 und 201a in einem gewünschten Abstand zueinander fixieren. Hierbei ist das Klammermittel 234 so ausgeführt, dass dieses mit seiner Brücke 234a einen zwischen den Unterbaugerüsteinheiten 201 und 201a gebildeten Spalt SP1 abdeckt und eine Abdeckung bildet. Die Klammermittel 235 und 236 sind derart ausgeführt, dass diese nur jeweils zwei Köpfe benachbarter Unterbaugerüsteinheiten 201a und 201b verbinden. Alternativ ist es auch vorgesehen, dass das Klammermittel 234 in jeder Unterbaugerüsteinheit 201, 201a mit nur einem Stift verankert ist. Hierdurch ist das Klammermittel 234 bei nicht optimal aufeinander ausgerichteten Unterbaugerüsteinheiten 201, 201a einfacher einsteckbar und/oder herausziehbar.

In der Figur 8a ist entsprechend dem Pfeil VIIIa eine Seitenansicht von rechts auf die in der Figur 7 gezeigte Anordnung dargestellt. In dieser Ansicht ist erkennbar wie die Steckaufnahmen S1 und S7 des Kupplungsmittels 202b und alle weiteren Steckaufnahmen der durch das Kupplungsmittel 202b verdeckten Kupplungsmittel in einer ersten Stellung ST1 derart ausgerichtet sind, dass das auf dem Unterbaugerüst UBG aus dem Oberbaugerüstsystem 801 errichtete Oberbaugerüst OBG einer Fassade 902 eines Gebäudes 901 möglichst nahe kommt.

In der Figur 8b ist gezeigt, wie das auf dem Unterbaugerüst UBG errichtete Oberbaugerüst OBG mit den Steckaufnahmen S1 und S7 seines Kupplungsmittels 202b und alle weiteren Steckaufnahmen der durch das Kupplungsmittel 202b verdeckten Kupplungsmittel in einer zweiten Stellung ST2, welche von der in der Figur 8a gezeigten ersten Stellung verschieden ist, derart ausgerichtet sind, dass dessen Ausrichtung einer Fassade 904 eines anderen Gebäudes 903 angepasst ist, welche ein erstes Stockwerk 905 aufweist, welches über ein Erdgeschoss 906 vorspringt.

### Bezugszeichenliste:

- 1: Unterbaugerüsteinheit
- 2: Plattform
- 2a: Grundkörper
- 3 - 6: Tragsäule
- 3a - 6a: Bein von 3 - 6
- 3b - 6b: Kopf von 3 - 6
- 3c - 6c: Fuß von 3 - 6
- 3d - 6d: Durchgangsbohrung von 3 - 6
- 7: Oberseite von 2 bzw. 2a
- 8: Unterseite
- 9 - 12: Aufnahme in 2a für 3 - 6
- 9a - 12a: Durchgangsführung
- 13 - 16: Verriegelungsmittel
- 13a - 16a: Bolzen
- 13b - 16b: Durchgangsbohrung in 3 bis 6
- 17 - 20: Ankermittel
- 21: Wanne
- 22: umlaufender Rand von 21
- 22a: Innenseite von 22
- 23: Aufnahmeraum von 21

- 101: Unterbaugerüsteinheit
- 102: Plattform
- 102a: Grundkörper
- 102b, 102c: Kupplungsmittel
- 124a, 124b: T-Nut in 102a
- 125, 126: Träger von 102b, 102c
- 127, 128: Schieber von 102b, 102c
- 129a, 129b: Aufnahmemittel von 127
- 130a, 130b: Aufnahmemittel von 128

- 201: Unterbaugerüsteinheit
- 201a, 201b: weitere Unterbaugerüsteinheit
- 202: Plattform
- 202a: Grundkörper
- 202b - 202c: Kupplungsmittel
- 203 - 206: Tragsäule
- 203a - 206a: Bein
- 203b - 206b: Kopf
- 203c - 206c: Fuß
- 207: Oberseite von 202a
- 208: Unterseite
- 209 - 212: Aufnahme
- 213 - 216: Verriegelungsmittel
- 221: Wanne
- 222: Rand von 221
- 223: Aufnahmeraum von 221
- 223a: Wannenboden
- 224a, 224b: T-Nut in 202a
- 231: Längsseite
- 232, 233: Aussparungen 232 und 233
- 234: Klammermittel
- 234a: Brücke von 234
- 234b - 234e: Stift von 234
- 235, 236: Klammermittel

- 801: Oberbaugerüstsystem
- 802 - 807: Vertikalrahmen
- 808 - 812: Gerüstkonsole

- 901: Gebäude
- 902: Fassade
- 903: Gebäude
- 904: Fassade
- 905a: erstes Stockwerk von 903
- 906: Erdgeschoss von 903

- AK: Autokran
- B203b -B206b: Bohrung von 203b bis 206b
- ER: Einschieberichtung
- F: Fahrzeug
- FL: Führungslänge
- G: Geschirr
- GF 801: Gerüstfeld
- HK: Haken
- HM1 - HM6: Haltemittel
- K: Kupplungsstellung
- K3b - K6b: Kopfplatte von 3 bis 6
- K203b - K206b: Kopfplatte von 203 bis 206
- KOT3b - KOT6b: Kopfoberteil
- KUT3b - KUT6b: Kopfunterteil
- L: Ladefläche
- L3 - L6: Längsachse von 3 - 6
- L9 - L12: Längsachse von 9 - 12
- M3a - M6a: Mantelfläche von 3a - 6a
- OBG: Oberbaugerüst
- S1 - S12: Steckaufnahme
- ST1, ST2: erste, zweite Stellung von 202b
- SP1: Spalt zwischen 201 und 201a
- T201: Transporteinheit
- U: Untergrund
- UBG: Unterbaugerüst
- UGS: Unterbaugerüstsystem
- U3b - U6b: Unterseite von KOT3b - KOT6b
- V223: Volumen von 223
- x, x', y, y', z, z': Pfeilrichtung

## Patentansprüche

1. Unterbaugerüsteinheit (1; 101; 201, 201a, 201b) umfassend,
- eine Plattform (2; 102; 202) und wenigstens drei Tragsäulen (3 - 6; 203 - 206),
- wobei die Plattform (2; 102; 202) eine Oberseite (7; 207), eine Unterseite (8; 208) und Aufnahmen (9 - 12; 209 - 212) umfasst,
- wobei die Aufnahmen (9 - 12; 209 - 212) als Durchgangsführungen ausgebildet sind, welche die Plattform (2; 102; 202) von der Oberseite (7; 207) zu der Unterseite (8; 208) durchlaufen,
- wobei jeweils eine Aufnahme (9 - 12; 209 - 212) und eine Tragsäule (3 - 6; 203 - 206) derart aufeinander angepasst sind, dass die Tragsäule (3 - 6; 203 - 206) mit ihrem Bein (3a - 6a; 20aa - 206a) von der Oberseite (7; 207) der Plattform (2; 102; 202) in die Aufnahme (9 - 12; 209 - 212) einschiebbar ist und durch die Plattform (2; 102; 202) hindurch an deren Unterseite (8; 208) ausschiebbar ist,
- wobei jede Tragsäule (3 - 6; 203 - 206) ein Bein (3a - 6a; 203a - 206a) und einen Kopf (3b - 6b; 203b - 206b) umfasst,
- wobei die Tragsäulen (3 - 6; 203 - 206) mit ihrem Kopf (3b - 6b; 203b - 206b) mit den Aufnahmen (9 - 12; 209 - 212) paarweise kuppelbar sind,
- wobei die Tragsäule (3 - 6; 203 - 206) durch die Plattform (2; 102; 202) hindurch an deren Unterseite (8; 208) ausschiebbar ist bis der Kopf (3b - 6b; 203b - 206b) der Tragsäule (3 - 6; 203 - 206) im Bereich der Aufnahme (9 - 12; 209 - 212) in einer Kupplungsstellung (K) liegt,
- wobei die Unterbaugerüsteinheit (1; 101; 201, 201a, 201b) Verriegelungsmittel (13 - 16; 213 - 216) umfasst, durch welche der Kopf (3b - 6b; 203b - 206b) der Tragsäule (3 - 6; 203 - 206) in der Kupplungsstellung (K) der Tragsäule (3 - 6; 203 - 206) mit der Plattform (2; 102; 202) derart verriegelbar ist, dass die Tragsäule (3 - 6; 203 - 206) unverschiebbar an der Plattform (2; 102; 202) gehalten ist,
- wobei die Plattform (2; 102; 202) einen Grundkörper (2a; 102a; 202a) umfasst und
- wobei der Grundkörper (2a; 102a; 202a) als Wanne (21; 221) mit einem umlaufenden Rand (22; 222) derart ausgebildet ist, dass bei Arbeiten an einer Fassade zum Beispiel einem Reinigen der Fassade mit einer Flüssigkeit, die ablaufende Flüssigkeit mittels der Wanne (21; 221) aufgefangen und gezielt abgeleitet werden kann, **dadurch gekennzeichnet, dass** der Kopf (3b - 6b; 203b - 206b) mit einem Kopfoberteil (KOT3b - KOT6b) quer zu einer Längsachse (L3 - L6) der Tragsäule (3 - 6; 203 - 206) seitlich über eine Mantelfläche (M3a - M6a) des Beins (3a - 6a; 203a - 206a) übersteht, wobei die Tragsäule (3 - 6; 203 - 206) in der Kupplungsstellung (K) derart weit in die Aufnahme (9 - 12; 209 - 212) eingeschoben ist, dass ihr Kopf (3b - 6b; 203b - 206b) mit einer Unterseite (U3b - U6b) seines Kopfoberteils (KOT3b - KOT6b) an der Plattform (2; 102; 202) anliegt und ein weiteres Einschieben in eine Einschieberichtung (ER) blockiert, wobei die Tragsäule (3 - 6; 203 - 206) und die Plattform (2; 102; 202) in der Kupplungsstellung (K) der Tragsäule (3 - 6; 203 - 206) durch das Verriegelungsmittel (13 - 16; 213 - 216) derart verbindbar sind, dass die Plattform (2; 102; 202) zwischen dem Kopf (3b - 6b; 203b - 206b) und dem Verriegelungsmittel (13 - 16; 213 - 216) unverschiebbar gehalten ist.

2. Unterbaugerüsteinheit nach Anspruch 1, **dadurch gekennzeichnet, dass** die Plattform (2; 102; 202) wenigstens drei Ankermittel (17 - 20) umfasst, welche mit einem Geschirr (G) eines Krans (AK) kuppelbar sind, wobei die Ankermittel (17 - 20) insbesondere derart angeordnet sind, dass ein mit den Ankermitteln (17 - 20) verbundenes Geschirr (G) seitlich versetzt zu gedachten Verlängerungen von Längsachsen (L9 - L12) der Aufnahmen (9-12; 209 - 212) aufgespannt ist.

3. Unterbaugerüsteinheit nach Anspruch 2, **dadurch gekennzeichnet, dass** die Aufnahmen (9 - 12; 209 - 212) im Bereich des Randes (22; 222) der Wanne (21; 221) angeordnet sind und wobei die Ankermittel (17 - 20) insbesondere an einer Innenseite (22a) des Randes (22; 222) angeordnet sind.

4. Unterbaugerüsteinheit nach Anspruch 1, **dadurch gekennzeichnet, dass** die Plattform (2; 102; 202) den Grundkörper (2a; 102a; 202a) und Kupplungsmittel (102b, 102c; 202b; 202c) umfasst, wobei die Kupplungsmittel (102b, 102c; 202b; 202c) an der Oberseite (7; 207) des Grundkörpers (2a; 102a; 202a) derart angeordnet sind, dass Vertikalrahmen (802 - 807) eines Oberbaugerüstsystems (801) mit diesen derart verbindbar sind, dass ein wenigstens ein Gerüstfeld (GF801) umfassendes Oberbaugerüst (OBG) auf der Plattform (2; 102; 202) der Unterbaugerüsteinheit (1; 101; 201, 201a, 201b) errichtbar ist.

5. Unterbaugerüsteinheit nach Anspruch 4, **dadurch gekennzeichnet, dass** die Kupplungsmittel (102b, 102c; 202b; 202c) einzeln oder gemeinsam aus einer ersten Stellung (ST1) in wenigstens eine weitere Stellung (ST2) gegenüber dem Grundkörper (2a; 102a; 202a) verschiebbar sind und insbesondere an diesem verriegelbar sind.

6. Unterbaugerüsteinheit nach Anspruch 4, **dadurch gekennzeichnet, dass** die Kupplungsmittel (102b, 102c; 202b; 202c) Steckaufnahmen (S1 - S12) umfassen, in welche Vertikalrahmen (802 - 807) des Oberbaugerüstsystems (801) einstellbar sind oder dass die Kupplungsmittel (102b, 102c; 202b; 202c) Sicherungs- und/oder Einstellmittel umfassen, mit welchen Stellfüße der Vertikalrahmen des Oberbaugerüstsystem (801) an der Unterbaugerüsteinheit (1; 101; 201, 201a, 201b) fixierbar und/oder positionierbar sind.

7. Unterbaugerüsteinheit nach Anspruch 1, **dadurch gekennzeichnet, dass** die Tragsäulen (3 - 6; 203 - 206) teleskopierbar sind und an einem unteren Ende ihres Beins (3a - 6a; 203a - 206a) einen Fuß (3c - 6c; 203c - 206c) umfassen, der insbesondere abnehmbar ist.

8. Unterbaugerüsteinheit nach Anspruch 1, **dadurch gekennzeichnet, dass** die Plattform (2; 102; 202) Haltemittel (HM1 - HM6) umfasst, an welchen die Tragsäulen (3 - 6; 203 - 206) für den Transport der Unterbaugerüsteinheit (1; 101; 201, 201a, 201b) befestigbar sind, wobei die Haltemittel (HM1 HM6) bei einer Ausführung des Grundkörpers (2a; 102a; 202a) der Plattform (2; 102; 202) als Wanne (23; 223) insbesondere auf einem Wannenboden (223a) angeordnet sind, derart dass die Tragsäulen (3 - 6; 203 - 206) in einer Transportstellung vollständig in einem Volumen (V223) der Wanne (23; 223) aufgenommen sind.

9. Unterbaugerüsteinheit nach Anspruch 1, **dadurch gekennzeichnet, dass** die Plattform (2; 102; 202) an wenigstens einer Längsseite (231) eine oder mehrere Aussparungen (232, 233) aufweist, in welche eine Gabel eines Hubstaplers einschiebbar ist, wobei die Aussparungen (232, 233) derart ausgebildet sind, dass die Gabel insbesondere unter Vermeidung der Ausübung eines auf die Plattform (2; 102; 202) wirkenden Kippmoments einschiebbar ist.

10. Unterbaugerüsteinheit nach Anspruch 1, **dadurch gekennzeichnet, dass** das Verriegelungsmittel (13 - 16; 213 - 216) das Bein (3a - 6a; 203a - 206a) der Tragsäule (3 - 6; 203 - 206) durchläuft und an der Plattform (2; 102; 202) anliegt, wobei das Verriegelungsmittel (13 - 16; 213 - 216) und insbesondere ein Bolzen (13a - 16a) des Verriegelungsmittels (13 - 16; 213 - 216) insbesondere beidseitig der Tragsäule (3 - 6; 203 - 206) an der Plattform (2; 102; 202) anliegt.

11. Unterbaugerüstsystem (UGS), **dadurch gekennzeichnet, dass** das Unterbaugerüstsystem (UGS) wenigstens zwei Unterbaugerüsteinheiten (1; 101; 201, 201a, 201b) nach wenigstens einem der vorhergehenden Ansprüche umfasst.

12. Unterbaugerüstsystem (UGS) nach Anspruch 11, **dadurch gekennzeichnet, dass** das Unterbaugerüstsystem (UGS) wenigstens ein Klammermittel (234, 235, 236) umfasst, wobei das Klammermittel (234, 235, 236) zwei benachbarte Unterbaugerüsteinheiten (201, 201a; 201a, 201b) verbindet und wobei das Klammermittel (234, 235, 236) insbesondere derart ausgebildet ist, dass dieses wenigstens einen Kopf (204b, 206b) der Tragsäulen (204, 206) der ersten Unterbaugerüsteinheit (201) mit wenigstens einem Kopf (203b, 205b) der Tragsäulen (203, 205) der zweiten, benachbarten Unterbaugerüsteinheit (201a) verbindet und hierzu insbesondere wenigstens eine Brücke (234a) und wenigstens zwei Stifte (234b - 234e) umfasst, wobei die Stifte (234b - 234e) durch die Brücke (234a) in einer vorgegebenen Anordnung gehalten werden und wobei die Stifte (234b - 234e) in die Köpfe (203b - 206b) der Tragsäulen (203 - 206) einsteckbar sind und die Unterbaugerüsteinheiten (201, 201a) durch die Stifte (234b - 234e) in einer durch die Anordnung der Stifte (234b - 234e) vorgegebenen Stellung zueinander gehalten werden.

13. Verfahren zum Aufbau einer Unterbaugerüsteinheit (1; 101; 201, 201a, 201b) nach wenigstens einem der Ansprüche 1 bis 10 ausgebildet ist, umfassend die Schritte:
- Ablegen der Plattform (2; 102; 202) auf einem Untergrund (U),
- Einstellen der Tragsäulen (3 - 6; 203 - 206) in Aufnahmen (9 - 12; 209 - 212) der Plattform (2; 102; 202), derart, dass Beine (3a - 6a; 203a - 206a) der Tragsäulen (3 - 6; 203 - 206) mit einem unteren Ende auf dem Untergrund (U) zu stehen kommen,
- Anheben der Plattform (2; 102; 202), derart, dass die Plattform (2; 102; 202) mit ihren Aufnahmen (9 - 12; 209 - 212) an den Beinen (3a - 6a; 203a - 206a) der Tragsäulen (3 - 6; 203 - 206) entlang gleitet bis Köpfe (3b - 6b; 203b - 206b) der Tragsäulen (3 - 6; 203 - 206) soweit in den Aufnahmen (9 - 12; 209 - 212) aufgenommen sind, dass die Tragsäulen (3 - 6; 203 - 206) mit der Plattform (2; 102; 202) angehoben werden und ihren Kontakt zu dem Untergrund (U) verlieren,
- Festlegen und Sichern der Tragsäulen (3 - 6; 203 - 206) durch Verriegelungsmittel (13 - 16; 213 - 216) an der Plattform (2; 102; 202),
- insbesondere Längeneinstellung der Tragsäulen und/oder insbesondere Montage von Füßen (3c - 6c; 203c - 206c) an den Beinen (3a - 6a; 203a - 206a) der Tragsäulen (3 - 6; 203 - 206) und
- Absetzen der Plattform (2; 102; 202) auf dem Untergrund (U).

14. Verfahren zum Abbau einer Unterbaugerüsteinheit (1; 101; 201, 201a, 201b) nach wenigstens einem der Ansprüche 1 bis 10 ausgebildet ist, umfassend die Schritte:
- Abheben der Unterbaugerüsteinheit (1; 101; 201, 201a, 201b) an der Plattform (2; 102; 202) von einem Untergrund (U), derart, dass auch die Tragsäulen (3 - 6; 203 - 206) von dem Untergrund (U) abgehoben sind,
- insbesondere Längeneinstellung der Tragsäulen und/oder insbesondere Demontage von Füßen (3c - 6c; 203c - 206c) von Beinen (3a - 6a; 203a - 206a) der Tragsäulen (3 - 6; 203 - 206)
- Lösen von Verriegelungsmitteln (13 - 16; 213 - 216), welche die Tragsäulen (3 - 6; 203 - 206) an der Plattform (2; 102; 202) festlegen und sichern,
- Absenken der Plattform (2; 102; 202) auf den Untergrund (U), derart, dass sich die Tragsäulen (3 - 6; 203 - 206) zunächst mit ihren Beinen (3a - 6a; 203a - 206a) auf dem Untergrund (U) abstützen und derart, dass die Plattform (2; 102; 202) dann beim weiteren Absenken mit Aufnahmen (9 - 12; 209 - 212), in denen die Tragsäulen (3 - 6; 203 - 206) geführt sind, an den Beinen (3a - 6a; 203a - 206a) der Tragsäulen (3 - 6; 203 - 206) entlang gleitet bis die Plattform (2; 102; 202) auf dem Untergrund (U) zu liegen kommt,
- Herausziehen der auf dem Untergrund (U) stehenden Tragsäulen (3 - 6; 203 - 206) aus den Aufnahmen (9 - 12; 209 - 212) der auf dem Untergrund (U) liegenden Plattform .

## Claims

1. Sub-scaffold unit (1; 101; 201, 201a, 201b) comprising,
- A platform (2; 102; 202) and at least three support columns (3 - 6; 203 - 206),
- wherein the platform (2; 102; 202) comprises an upper side (7; 207), a lower side (8; 208) and receptacles (9 - 12; 209 - 212),
- wherein the receptacles (9 - 12; 209 - 212) are designed as passage guides which traverse the platform (2; 102; 202) from the upper side (7; 207) to the lower side (8; 208),
- wherein each receptacle (9 - 12; 209 - 212) and support column (3 - 6; 203 - 206) fit each other in such a way that the leg (3a - 6a; 203a - 206a) of the support column (3 - 6; 203 - 206) can be inserted from the upper side (7; 207) of the platform (2; 102; 202) into the receptacle (9 - 12; 209 - 212) and can be pushed out of the platform (2; 102; 202) from its lower side,
(8; 208),
- wherein each support column (3 - 6; 203 - 206) comprises a leg (3a - 6a; 203a - 206a) and a head (3b - 6b; 203b - 206b),
- wherein the support columns (3 - 6; 203 - 206) can be coupled in pairs with their heads (3b - 6b; 203b - 206b) with the receptacles (9 - 12; 209 - 212),
- wherein the support column (3 - 6; 203 - 206) can be pushed through the platform (2; 102; 202) so that it emerges out of the lower side (8; 208) until the head (3b - 6b; 203b - 206b) of the support column (3 - 6; 203 - 206) in the region of the receptacle (9 - 12; 209 - 212) is in a coupling position (K),
- wherein the sub-scaffold unit (1; 101; 201, 201a, 201b) comprises locking elements (13 - 16; 213 - 216) by means of which the head (3b - 6b;
203b - 206b) of the support column (3 - 6; 203 - 206) can be locked at the coupling position (K) of the support column (3 - 6; 203 - 206) with the platform (2; 102; 202) in such a way that the support column (3 - 6;
203 - 206) is held securely on the platform (2; 102; 202),
- wherein the platform (2; 102; 202) comprises a base element (2a; 102a; 202a), and
- wherein the base element (2a; 102a; 202a) is designed as a trough (21; 221) with a peripheral rim (22; 222) in such a way that, when working on a facade, for example when cleaning the facade with a liquid, the draining liquid can be collected and diverted in a targeted manner by means of the trough (21; 221), **characterized in that** the head (3b - 6b; 203b - 206b) having a head upper element (KOT3b - KOT6b) that is transverse to a longitudinal axis (L3 - L6) of the support column (3 - 6; 203 - 206) and laterally laps over a lateral surface (M3a - M6a) of the leg (3a - 6a; 203a - 206a), wherein the support column (3 - 6; 203 - 206) in the coupling position (K) is inserted so far into the receptacle (9 - 12; 209 - 212) that its head (3b - 6b; 203b - 206b), with the lower side (U3b-U6b) of its head upper element (KOT3b - KOT6b), rests on the platform (2; 102; 202) blocking further insertion in the insertion direction (ER), wherein the support column (3 - 6; 203 - 206) and the platform (2; 102; 202) can be connected in the coupling position (K) of the support column (3 - 6; 203 - 206), by means of the locking element (13 - 16; 213 - 216), in such - way that the platform (2; 102; 202) between the head (3b -6b; 203b - 206b) and the locking element (13 - 16, 213 - 216) is securely held.

2. Sub-scaffold unit according to claim 1, **characterized in that** the platform (2; 102; 202) has at least three anchoring means (17 - 20) which can be coupled to a lifting gear (G) of a crane (AK), wherein the anchoring means (17 - 20) are particularly arranged in such a way that the lifting gear (G) is connected to the anchoring means (17 - 20), wherein the lifting gear is fixed in a laterally offset position from the imaginary extensions of the longitudinal axes (L9 - L12) of the receptacles (9 - 12; 209 - 212).

3. Sub-scaffold unit according to claim 2, **characterized in that** the receptacles (9 - 12; 209 - 212) are located in the region of the rim (22; 222) of the trough (21; 221) and wherein the anchoring means (17 - 20) are located in particular on an inner side (22a) of the rim (22; 222).

4. Sub-scaffold unit according to claim 1, **characterized in that** the platform (2; 102; 202) comprises the base element (2a; 102a; 202a) and coupling means (102b, 102c; 202b; 202c), wherein the coupling means (102b, 102c; 202b; 202c) are arranged in such a way on the upper side (7; 207) of the base element (2a; 102a; 202a) that vertical frames (802 - 807) of a superstructure scaffolding system (801) can be connected to the coupling means (102b; 102c; 202b; 202c) in such a way that at least one scaffold field (GF801) of the superstructure scaffold (OBG) can be mounted on the platform (2; 102; 202) of the sub-scaffold unit (1; 101; 201, 201a, 201b).

5. Sub-scaffold unit according to claim 4, **characterized in that** the coupling means (102b, 102c; 202b; 202c) can be displaced individually or jointly from a first position (ST1) into at least one further position (ST2) with respect to the base element (2a; 102a; 202a), and can be locked, in particular, to the base element (2a; 102a; 202a).

6. Sub-scaffold unit according to claim 4, **characterized in that** the coupling means (102b, 102c; 202b; 202c) comprise plug-in receptacles (S1 - S12) in which vertical frames (802 - 807) of the superstructure scaffolding system (801) can be adjusted or that the coupling means (102b, 102c; 202b; 202c) comprise securing and/or adjusting means, with which the adjusting feet of the vertical frames of the superstructure scaffolding system (801) can be fixed and/or positioned on the sub-scaffold unit (1; 101; 201, 201a, 201b).

7. Sub-scaffold unit according to claim 1, **characterized in that** the support columns (3 - 6; 203 - 206) are telescopic and comprise, at a lower end of their legs (3a - 6a; 203a - 206a), a foot (3 c - 6c; 203c - 206c) which, in particular, can be removed.

8. Sub-scaffold unit according to claim 1, **characterized in that** the platform (2; 102; 202) comprises holding elements (HM1 - HM6) in which the support columns (3 - 6; 203 - 206) can be affixed for transporting the sub-scaffold unit (1; 101; 201, 201a, 201b), wherein the holding elements (HM1 - HM6) are in particular arranged on the trough floor (223a) in the case of the base element (2a; 102a; 202 A) of the platform (2; 102; 202) being designed as a trough (23; 223), so that under transportation the support columns (3 - 6; 203 - 206) are completely accommodated within the volume (V223) of the trough (23; 223).

9. Sub-scaffold unit according to claim 1, **characterized in that** the platform (2; 102; 202) features one or more recesses (232, 233) on at least one longitudinal side (231), into which a fork of a forklift can be inserted, wherein the recesses (232, 233) are designed in such a way that the fork can be inserted, in particular avoiding the exercise of a tilting moment acting on the platform (2; 102; 202).

10. Sub-scaffold unit according to claim 1, **characterized in that** the locking elements (13 - 16; 213 - 216) traverse the leg (3a - 6a; 203a - 206a) of the support column (3 - 6; 203 - 206) and bear against the platform (2; 102; 202), wherein the locking elements (13 - 16; 213 - 216) and, in particular, a bolt (13 a - 16a) of the locking elements (13 - 16; 213 - 216), in particular on both sides of the support columns (3 - 6; 203 - 206), bear against the platform (2; 102; 202).

11. Sub-scaffold system (UGS) **characterized in that** the sub-scaffold system (UGS) comprises at least two sub-scaffold units (1; 101; 201, 201a, 201b) according to at least one of the preceding claims.

12. Sub-scaffold system (UGS) according to claim 11, **characterized in that** the sub-scaffold system (UGS) comprises at least one clip means (234, 235, 236), wherein the clip means (234, 235, 236) connects two adjacent sub-scaffold units 201, 201a; 201a, 201b), and wherein the clip means (234, 235, 236) in particular is designed in such a manner that it connects at least one head (204b, 206b) of the support columns (204, 206) of the first sub-scaffold unit (201) to at least one head (203b, 205B) of the support columns (203, 205) of the second, adjacent sub-scaffold unit (201a) and, for this purpose, comprises, in particular, at least one bridge (234a) and at least two pins (234b - 234e), wherein the pins (234b - 234e) are held in a predetermined arrangement through the bridge (234a), and wherein the pins (234b - 234e) can be inserted into the heads (203b - 206b) of the support columns (203 - 206), and the sub-scaffold units (201, 201a) through the pins (234b - 234e) are held relative to one another in a position predetermined by the arrangement of the pins (234b -234e).

13. Method for assembly of a sub-scaffold unit (1; 101; 201, 201a, 201b)
that is designed according to at least one of claims 1 to 10,
comprises the following steps:
- placing the platform (2; 102; 202) on a subsurface (U)
- adjusting the support columns (3 - 6; 203 - 206) in receptacles (9 - 12; 209 - 212) of the platform (2; 102; 202) in such a way that the legs (3a - 6a; 203a - 206a) of the support columns (3 - 6; 203 - 206) come to rest with their lower end on the subsurface (U),
- lifting of the platform (2; 102; 202) in such a way that the platform (2; 102; 202) with its receptacles (9 - 12; 209 - 212) slides along on the legs (3a -6a; 203a - 206a) of the support columns (3 - 6; 203 - 206) until the heads (3b - 6b; 203b - 206b) of the support columns (3 - 6; 203 - 206) are mounted in the receptacles (9 - 12; 209 - 212) to such an extent that the support columns (3 - 6; 203 - 206) are lifted together with the platform and lose their contact with the subsurface (U),
- fixing and securing the support columns (3 - 6; 203 - 206) by means of locking elements (13 - 16; 213 - 216) on the platform (2; 102; 202),
- in particular, length adjustment of the support columns (3 - 6; 203 - 206) and/or, in particular, mounting of feet (3c - 6c; 203c - 206c) on the legs (3a -6a; 203a 206a) of the support columns (3 - 6; 203 - 206), and
- placing the platform (2; 102; 202) on the subsurface (U)

14. Method for disassembly of a sub-scaffold unit (1; 101; 201, 201a, 201b)
that is designed according to at least one of claims 1 to 10,
comprises the following steps:
- lifting of the sub-scaffold unit (1; 101; 201, 201a, 201 b) on the platform (2; 102; 202) from the subsurface (U) in such a way that the support columns (3 -6; 203 - 206) are also lifted from the subsurface (U),
- in particular, length adjustment of the support columns (3 - 6; 203 - 206) and/or, in particular, disassembly of the feet (3c - 6c; 203c - 206c) from the legs (3a - 6a; 203a - 206a) of the support columns (3 - 6; 203 - 206),
- release of the locking elements (13 - 16; 213 - 216) which fix and secure the support columns (3-6; 203 -206) to the platform (2; 102; 202),
- lowering of the platform (2; 102; 202) onto the subsurface (U) in such a way that the support columns (3 - 6; 203 - 206) are at first retained with their legs (3a - 6a; 203a - 206a) on the subsurface (U) and in such a way that the platform (2; 102; 202) during further lowering with the receptacles (9 - 12; 209 - 212), inside which the support columns (3 - 6; 203 - 206) are guided, slide along on the legs (3a - 6a; 203a - 206a) of the support columns (3 - 6; 203 - 206) until the platform (2; 102; 202) comes to rest on the subsurface (U),
- extraction of the support columns (3 - 6; 203 - 206) that are standing on the subsurface (U) from the receptacles (9 - 12; 209 - 212) of the platform (2; 102; 202) which is lying on the subsurface (U).

## Revendications

1. Élément inférieur d'échafaudage (1 ; 101; 201, 201a, 201b) comprenant
- une plate-forme (2 ; 102 ; 202) et au moins trois colonnes de support (3 - 6 ; 203 - 206),
- la plate-forme (2 ; 102 ; 202) comprenant une face supérieure (7 ; 207), une face inférieure (8 ; 208) et des logements (9 - 12; 209 - 212),
- les logements (9 - 12; 209 - 212) prenant la forme de guides de passage qui traversent la plate-forme (2 ; 102 ; 202) de la face supérieure (7 ; 207) vers la face inférieure (8 ; 208),
- respectivement un logement (9 - 12; 209 - 212) et une colonne de support (3 - 6 ; 203 - 206) étant ajustés l'un par rapport à l'autre, de manière à ce que la colonne de support (3 - 6 ; 203 - 206) soit insérable avec sa branche (3a - 6a ; 203a - 206a) depuis la face supérieure (7 ; 207) de la plate-forme (2 ; 102 ; 202) dans le logement (9 - 12; 209 - 212) et extractible à travers la plate-forme (2 ; 102 ; 202) au niveau de sa face inférieure (8 ; 208),
- chacune des colonnes de support (3 - 6 ; 203 - 206) comprenant une branche (3a - 6a ; 203a - 206a) et une tête (3b - 6b ; 203b - 206b),
- les colonnes de support (3 - 6 ; 203 - 206) pouvant être couplées par leur tête (3b - 6b ; 203b - 206b) par paire avec les logements (9 - 12; 209 - 212),
- la colonne de support (3 - 6 ; 203 - 206) étant extractible à travers la plate-forme (2 ; 102 ; 202) au niveau de sa face inférieure (8 ; 208), jusqu'à ce que la tête (3b - 6b ; 203b - 206b) de la colonne de support (3 - 6 ; 203 - 206) se retrouve en position de couplage (K) à hauteur du logement (9 - 12 ; 209 - 212),
- l'élément inférieur d'échafaudage (1; 101 ; 201, 201a, 201b) comprenant des moyens de verrouillage (13 - 16; 213 - 216), à l'aide desquels la tête (3b - 6b ; 203b - 206b) de la colonne de support (3 - 6 ; 203 - 206) est verrouillable dans la position de couplage (K) de la colonne de support (3 - 6 ; 203 - 206) avec la plate-forme (2 ; 102 ; 202) de telle sorte que la colonne de support (3 - 6 ; 203 - 206) est maintenue à la plate-forme (2 ; 102 ; 202) de manière inamovible,
- la plate-forme (2 ; 102 ; 202) comprenant un corps de base (2a ; 102a ; 202a) et
- le corps de base (2a ; 102a ; 202a) prenant la forme d'une cuve (21; 221) avec un bord circonférentiel (22 ; 222) de telle sorte que, dans le cadre de travaux sur une façade, par exemple le nettoyage de la façade avec un liquide, le liquide s'écoulant est recueilli au moyen de la cuve (21 ; 221) et peut être évacué de façon ciblée, **caractérisé en ce que** la tête (3b - 6b ; 203b - 206b) fait saillie latéralement au-dessus d'une surface de gaine (M3a - M6a) de la branche (3a - 6a ; 203a - 206a) avec un dessus-de-tête (KOT3b- KOT6b) de manière oblique par rapport à un axe longitudinal (L3 - L6) de la colonne de support (3 - 6 ; 203 - 206), la colonne de support (3 - 6 ; 203 - 206) en position de couplage (K) étant insérée si loin dans le logement (9 - 12 ; 209 - 212) que sa tête (3b - 6b ; 203b - 206b) repose sur la plate-forme (2 ; 102 ; 202) avec une face inférieure (U3b - U6b) de son dessus-de-tête (KOT3b - KOT6b) et empêche une insertion plus profonde dans un sens d'introduction (ER), la colonne de support (3 - 6 ; 203 - 206) et la plate-forme (2 ; 102 ; 202) étant connectables dans la position de couplage (K) de la colonne de support (3 - 6 ; 203 - 206) grâce au moyen de verrouillage (13 - 16 ; 213 - 216) de telle sorte que la plate-forme (2 ; 102 ; 202) est maintenue entre la tête (3b - 6b ; 203b - 206b) et le moyen de verrouillage (13 - 16 ; 213 - 216) de manière inamovible.

2. Élément inférieur d'échafaudage selon la revendication 1, **caractérisé en ce que** la plate-forme (2 ; 102 ; 202) comprend au moins trois moyens d'ancrage (17 - 20) pouvant être couplés avec l'élingue (G) d'un grue (AK), les moyens d'ancrage (17 - 20) notamment étant agencés de telle sorte qu'une élingue (G) raccordée avec les moyens d'ancrage (17 - 20) est fixée en décalage latéral par rapport aux prolongations prévues d'axes longitudinaux (L9 - L12) des logements (9 - 12 ; 209 - 212).

3. Élément inférieur d'échafaudage selon la revendication 2, **caractérisé en ce que** les logements (9 - 12 ; 209 - 212) sont agencés à hauteur du bord (22 ; 222) de la cuve (21 ; 221), les moyens d'ancrage (17 - 20) notamment étant agencés sur une face inférieure (22a) du bord (22 ; 222).

4. Élément inférieur d'échafaudage selon la revendication 1, **caractérisé en ce que** la plate-forme (2 ; 102 ; 202) comprend le corps de base (2a ; 102a ; 202a) et des moyens de couplage (102b, 102c; 202b, 202c), les moyens de couplage (102b, 102c ; 202b, 202c) étant agencés sur la face supérieure (7 ; 207) du corps de base (2a ; 102a ; 202a) de telle sorte que les châssis verticaux (802 - 807) d'un système supérieur d'échafaudage (801) sont connectables avec eux de telle sorte qu'un échafaudage supérieur (OBG) comprenant au moins un pan d'échafaudage (GF801) peut être dressé sur la plate-forme (2 ; 102 ; 202) de l'élément inférieur d'échafaudage (1 ; 101 ; 201, 201a, 201b).

5. Élément inférieur d'échafaudage selon la revendication 4, **caractérisé en ce que** les moyens de couplage (102b, 102c ; 202b, 202c) sont amovibles individuellement ou ensemble d'une première position (ST1) dans au moins une autre position (ST2) par rapport au corps de base (2a ; 102a ; 202a) et notamment sont verrouillables à celui-ci.

6. Élément inférieur d'échafaudage selon la revendication 4, **caractérisé en ce que** les moyens de couplage (102b, 102c ; 202b, 202c) comprennent des logements d'enfichage (S1 - S12), dans lesquels les châssis verticaux (802 - 807) du système supérieur d'échafaudage (801) sont ajustables, ou **en ce que** les moyens de couplage (102b, 102c ; 202b, 202c) comprennent des moyens de secours et/ou de réglage, avec lesquels les pieds de réglage des châssis verticaux du système supérieur d'échafaudage (801) peuvent être fixés et/ou positionnés sur l'élément inférieur d'échafaudage (1 ; 101; 201, 201a, 201b).

7. Élément inférieur d'échafaudage selon la revendication 1, **caractérisé en ce que** les colonnes de support (3 - 6 ; 203 - 206) sont télescopiques et comprennent un pied (3c - 6c ; 203c - 206c) sur une extrémité inférieure de leur branche (3a - 6a ; 203a - 206a), lequel pied notamment est amovible.

8. Élément inférieur d'échafaudage selon la revendication 1, **caractérisé en ce que** la plate-forme (2 ; 102 ; 202) comprend des moyens de retenue (HM1 - HM6) auxquels les colonnes de support (3 - 6 ; 203 - 206) peuvent être fixées pour le transport de l'élément inférieur d'échafaudage (1 ; 101 ; 201, 201a, 201b), les moyens de retenue (HM1 - HM6) étant agencés notamment sur un fond de cuve (223a) dans le cas d'une exécution du corps de base (2a ; 102a ; 202a) de la plate-forme (2 ; 102 ; 202) comme cuve (23 ; 223), de telle sorte que les colonnes de support (3 - 6 ; 203 - 206) en position de transport prennent entièrement place dans le volume (V223) de la cuve (23 ; 223).

9. Élément inférieur d'échafaudage selon la revendication 1, **caractérisé en ce que** la plate-forme (2 ; 102 ; 202) présente sur au moins un côté longitudinal (231) un ou plusieurs évidements (232, 233), dans lesquels il est possible d'insérer la fourche d'un chariot élévateur, les évidements (232, 233) étant formés de telle sorte que la fourche est insérable notamment en évitant d'exercer un couple de renversement sur la plate-forme (2 ; 102 ; 202).

10. Élément inférieur d'échafaudage selon la revendication 1, **caractérisé en ce que** le moyen de verrouillage (13 - 16 ; 213 - 216) traverse la branche (3a - 6a ; 203a - 206a) de la colonne de support (3 - 6 ; 203 - 206) et repose sur la plate-forme (2 ; 102 ; 202), le moyen de verrouillage (13 - 16 ; 213 - 216) reposant sur la plate-forme (2 ; 102 ; 202) et notamment une cheville (13a - 16a) du moyen de verrouillage (13 - 16; 213 - 216) notamment des deux côtés de la colonne de support (3 - 6 ; 203 - 206).

11. Système inférieur d'échafaudage (UGS), **caractérisé en ce que** le système inférieur d'échafaudage (UGS) comprend au moins deux éléments inférieurs d'échafaudage (1 ; 101; 201, 201a, 201b) selon au moins l'une des revendications précédentes.

12. Système inférieur d'échafaudage (UGS) selon la revendication 11, **caractérisé en ce que** le système inférieur d'échafaudage (UGS) comprend au moins un moyen de serrage (234, 235, 236), le moyen de serrage (234, 235, 236) reliant deux éléments inférieurs d'échafaudage (201, 201a ; 201a, 201b) voisins, le moyen de serrage (234, 235, 236) notamment étant formé de telle sorte qu'il relie au moins une tête (204b, 206b) des colonnes de support (204, 206) du premier élément inférieur d'échafaudage (201) à au moins une tête (203b, 205b) des colonnes de support (203, 205) du deuxième élément inférieur d'échafaudage (201a) voisin et, à cet effet, comprenant notamment au moins un pont (234a) et au moins deux goupilles (234b - 234e), les goupilles (234b - 234e) étant maintenues par le pont (234a) dans un agencement fixé à l'avance, les goupilles (234b - 234e) étant insérables dans les têtes (203b - 206b) des colonnes de support (203 - 206) et les éléments inférieurs d'échafaudage (201, 201a) étant maintenus les uns aux autres par les goupilles (234b - 234e) dans une position définie à l'avance par l'agencement des goupilles (234b - 234e).

13. Procédé de montage d'un élément inférieur d'échafaudage (1; 101; 201, 201a, 201b) formé selon au moins l'une des revendications 1 à 10, comprenant les étapes :
- dépôt de la plate-forme (2 ; 102 ; 202) sur un sous-sol (U),
- ajustage des colonnes de support (3 - 6 ; 203 - 206) dans des logements (9 - 12 ; 209 - 212) de la plate-forme (2 ; 102 ; 202), de telle sorte que les branches (3a - 6a ; 203a - 206a) des colonnes de support (3 - 6 ; 203 - 206) viennent prendre appui verticalement avec une extrémité inférieure sur le sous-sol (U),
- soulèvement de la plate-forme (2 ; 102 ; 202), de telle sorte que la plate-forme (2 ; 102 ; 202) coulisse avec ses logements (9 - 12; 209 - 212) le long des branches (3a - 6a ; 203a - 206a) des colonnes de support (3 - 6 ; 203 - 206), jusqu'à ce que les têtes (3b - 6b ; 203b - 206b) des colonnes de support (3 - 6 ; 203 - 206) aient pris place dans les logements (9 - 12 ; 209 - 212) dans une proportion telle que les colonnes de support (3 - 6 ; 203 - 206) sont soulevées avec la plate-forme (2 ; 102 ; 202) et perdent leur contact avec le sous-sol (U),
- fixation et sécurisation des colonnes de support (3 - 6 ; 203 - 206) à la plate-forme (2 ; 102 ; 202) par des moyens de verrouillage (13 - 16 ; 213 - 216),
- notamment réglage en longueur des colonnes de support et/ou notamment montage de pieds (3c - 6c ; 203c - 206c) sur les branches (3a - 6a ; 203a - 206a) des colonnes de support (3 - 6 ; 203 - 206) et
- stabilisation de la plate-forme (2 ; 102 ; 202) sur le sous-sol (U).

14. Procédé de démontage d'un élément inférieur d'échafaudage (1 ; 101; 201, 201a, 201b) formé selon au moins l'une des revendications 1 à 10, comprenant les étapes :
- décollage du sous-sol (U) de l'élément inférieur d'échafaudage (1 ; 101 ; 201, 201a, 201b) de la plate-forme (2 ; 102 ; 202), de telle sorte que même les colonnes de support (3 - 6 ; 203 - 206) décollent du sous-sol (U),
- notamment réglage en longueur des colonnes de support et/ou notamment démontage de pieds (3c - 6c ; 203c - 206c) des branches (3a - 6a ; 203a - 206a) des colonnes de support (3 - 6 ; 203 - 206)
- desserrage des moyens de verrouillage (13 - 16 ; 213 - 216) qui fixent et sécurisent les colonnes de support (3 - 6 ; 203 - 206) à la plate-forme (2 ; 102 ; 202),
- abaissement de la plate-forme (2 ; 102 ; 202) sur le sous-sol (U) de telle sorte que les colonnes de support (3 - 6 ; 203 - 206) s'appuient d'abord avec leurs branches (3a - 6a ; 203a - 206a) sur le sous-sol (U) et de telle sorte que la plate-forme (2 ; 102 ; 202) coulisse ensuite, tandis que l'abaissement se poursuit, avec les logements (9 - 12 ; 209 - 212) dans lesquels sont guidées les colonnes de support (3 - 6 ; 203 - 206) le long des branches (3a - 6a ; 203a - 206a) des colonnes de support (3 - 6 ; 203 - 206) jusqu'à ce que la plate-forme (2 ; 102 ; 202) vienne reposer sur le sous-sol (U),
- extraction des colonnes de support (3 - 6 ; 203 - 206) en appui vertical sur le sous-sol (U) hors des logements (9 - 12 ; 209 - 212) de la plate-forme reposant sur le sous-sol (U).
